# FASCICULE DE BREVET EUROPEEN

(11) **EP 0 271 367 B1**
(45) Date de publication et mention de la délivrance du brevet: **29.08.1990**
(21) Numéro de dépôt: 87402249.4
(22) Date de dépôt: 08.10.1987
(51) Int. Cl.: F23Q 2/40

(54) **Briquet comportant un couvercle basculant articulé sur le corps du briquet**
Feuerzeug mit einem um das Feuerzeuggehäuse drehenden Klappdeckel
Lighter with a rocking cover pivoting on the lighter body

(30) Priorité: 09.10.1986 FR 8614060
(43) Date de publication de la demande: 15.06.1988
(73) Titulaire: S.T. DUPONT Société anonyme dite:, F-75755 Paris Cédex 15 (FR)
(72) Inventeur: Lardet, André, F-74000 Annecy (FR)
(74) Mandataire: Jolly, Jean-Pierre

(56) Documents cités:
- CH-A- 206 496
- CH-A- 246 069
- FR-A- 940 778
- FR-A- 1 117 670
- US-A- 2 032 695
- US-A- 3 674 039

## Description

La présente invention concerne un briquet du type comportant un couvercle basculant articulé sur le corps du briquet.

On connaît de très nombreux briquets dans lesquels, en particulier parmi les modèles de luxe, le système d'allumage est protégé, en position de non utilisation, par un couvercle pivotant. La plupart du temps, l'ouverture et la fermeture de celui-ci assurent, de plus, l'admission et l'arrêt du gaz combustible.

Dans ces briquets de haut de gamme, qui sont tenus de posséder des qualités mécaniques leur assurant une excellent fiabilité, le couvercle est articulé sur le corps au moyen d'un ensemble de charnons usinés dans la masse de ces deux éléments et pivotant autour d'un axe solidaire de l'un d'entre eux (généralement, le corps du briquet).

Ce mode d'articulation présente certains inconvénients. En effet, au niveau de la fabrication, tout d'abord, on constate que la moindre erreur d'usinage sur le corps ou sur le couvercle a pour conséquence immédiate la mise au rebut de ces deux éléments. Or, il s'agit là d'éléments coûteaux, en raison, d'une part, de la matière première dont ils sont constitués et, d'autre part, de l'ouvraison dont ils ont pu faire l'objet avant l'opération d'usinage des charnons.

Par ailleurs, dans le but d'obtenir un assemblage parfait, le corps et le couvercle sont généralement appariés sitôt après l'usinage des charnons. Or, si une telle façon de procéder permet d'obtenir un ajustement particulièrement précis, elle implique cependant un certain nombre de contraintes.

Ainsi, elle fait perdre au corps et au couvercle leur caractère standard et exclut, par la suite, le remplacement d'un couvercle détérioré, car le coût d'un nouvel usinage de celui-ci prohibitif par rapport au prix ensemble.

D'autre part, pour des raisons de facilité d'usinage, on fait habituellement appel, pour réaliser ce genre de produits, à des métaux relativement tendres tels que le laiton, et il en résulte que les qualités de résistance à l'usure des charnons ne sont pas optimales.

Cela est d'autant plus gênant que la Demanderesse a constaté que les causes principales de retour de briquets au service après-vente étaient l'usure des chamons au niveau de l'axe d'articulation et la déformation de ceux-ci sous l'effet de chocs subis par le briquet.

De plus, ce mécanisme étant constitué de pièces soumises à des contraintes importantes, il est, lui aussi, l'objet d'usure ou de déformations provoquées par les chocs auxquels le briquet est soumis. On doit donc également pouvoir procéder sans difficulté au remplacement dudit mécanisme.

Enfin, ce mécanisme étant destiné à assurer le maintien du capuchon en position d'ouverture et en position de fermeture est généralement complexe ce qui rend difficile l'opération de montage/démontage du capuchon, qui, de ce fait, ne peut être réalisée que par un service après-vente spécialisé.

FR-A-1 117 670 a proposé un système de maintien en position de fermeture du couvercle d'un briquet, ce système comprenant un levier de commande du couvercle articulé sur un corps, lui-même emmanché dans la structure du briquet, le levier étant sollicité par un moyen élastique qui n'est pas décrit dans ce brevet français, mais dans U.S-A 2 032 695, auquel il est fait référence. Le moyen élastique décrit dans U.S.-A 2 032 695 comprend un ressort, qui sollicite un levier afin de le maintenir soit en position horizontale, soit en position verticale, ce levier étant animé non seulement d'un mouvement de pivotement, mais aussi d'un mouvement relatif de glissement dans son logement, Si l'on rapproche U.S.-A-2 032 695 de FR-A 1 117 670, on constate donc que le mécanisme de maintien en position du briquet décrit dans ce dernier document et le moyen élastique qui le sollicite sont solidaires d'un troisième élément, nommé "corps" dans le brevet français, qui est indépendant des deux premiers et qui est emmanché dans le corps du briquet.

La présente invention a pour but de remédier aux inconvénients de la technique connue, en proposant un moyen permettant d'améliorer le montage et la remise en état des briquets de haut de gamme, tout en autorisant une réduction de coût.

A cet effet, elle a pour objet un briquet du type comportant un couvercle basculant monté pivotant sur le corps du briquet par l'intermédiaire de deux éléments solidaires respectivement dudit corps et dudit couvercle et articulés sur un axe de rotation, ledit couvercle étant maintenu en position de fermeture et en position d'ouverture par un mécanisme sollicité par un moyen élastique, ledit mécanisme étant solidaire des deux éléments articulés de façon à former un sous-ensemble et celui-ci étant fixé de façon amovible au moins sur le corps ou sur le couvercle, ce briquet étant caractérisé en ce que ledit mécanisme comprend deux biellettes articulées entre elles, sur le corps et sur le briquet, la biellette articulée sur ledit corps étant sollicitée par le moyen élastique et la position d'ouverture du couvercle correspondant au dépassement de l'alignement des articulations desdites biellettes.

La présente invention a donc pour avantage essentiel de favoriser la maintenance du briquet, puisque les pièces soumises à des contraintes mécaniques importantes, et donc susceptibles d'usure et de déformation, peuvent être remplacées en une seule manipulation. Ainsi, l'échange du sous-ensemble, qui pourra se réaliser par une opération mécanique simple telle qu'un vissage/dévissage, sera une opération beaucoup plus aisée que le seul démontage d'un couvercle qui, généralement, nécessite l'enlèvement d'une goupille.

La présente invention simplifie donc une opération de maintenance qui, jusqu'à présent, ne pouvait être confiée qu'à un spécialiste.

Les moyens d'articulations, ainsi que le mécanisme d'ouverture/fermeture, seront, de préférence, réalisés dans des métaux de dureté suffisante pour leur conférer une bonne résistance à l'usure et aux différentes contraintes mécaniques auxquelles ils sont soumis. Les qualités mécaniques des matériaux utilisés pour réaliser le corps et le couvercle ne seront donc plus critiques et l'on pourra faire appel à des métaux délaissés jusqu'à présent pour cet usage, à cause de leurs qualités mécaniques médiocres, tels que, par exemple, les métaux précieux, puisque les éléments soumis à l'usure et aux contraintes mécaniques importantes seront réalisés en un métal d'un dureté supérieure.

D'autre part, on sait que l'usinage de charnons, dès lors que l'on souhaite qu'ils soient réalisés sans jeu apparent, relève de la micromécanique, c'est-à-dire d'un genre de fabrication réservé aux pièces de petites dimensions devant posséder des tolérances de fabrication très serrées. Or, réaliser sur un même poste, d'une part, des travaux relevant de la micromécanique et, d'autre part, des opérations relevant de la simple mécanique, est une source de complication, puisque ces deux genres de travaux doivent être réalisés par des spécialistes différents sur des chaînes différentes.

En groupant dans un sous-ensemble amovible les éléments articulés et le mécanisme d'ouvertu- re/fermeture, on évite cet inconvénient. De plus, l'assemblage de ces éléments est grandement facilité, puisqu'il s'effectue au niveau du sous-ensemble et que, en conséquence, les différents éléments constitutifs sont accessibles de tous côtés, ce qui n'est bien entendu pas le cas lorsque les éléments articulés doivent être taillés sur le corps et le couvercle du briquet.

De plus, le fait de réaliser les éléments articulés ainsi que le mécanisme d'ouverture/fermeture avec des matériaux possédant de hautes qualités mécaniques permet, sans amoindrir leur résistance, de diminuer notablement leurs dimensions et notamment leur épaisseur. En raison de cette épaisseur plus réduite, les éléments du sous-ensemble peuvent être usinés par des techniques non utilisables jusqu'à présent, telles que le découpage à la presse. On diminue ainsi le coût de fabrication du produit.

La construction d'un sous-ensemble permet, en outre, de simplifier le processus de réalisation du produit, puisque son coût de fabrication, relativement bas par rapport à celui de l'ensemble, permet de réaliser un stockage évitant l'arrêt de la chaîne de fabrication pour manque de disponibilité de briquets pourvus de charnière.

Le sous-ensemble sera fixé sur le briquet par ses éléments articulés, qui pourront, par exemple, être logés dans une saignée ménagée dans les chants du corps et du couvercle. Il sera ainsi possible de dissimuler au regard de l'utilisateur le profil des charnons et les extrémités des axes de rotation.

Cependant, les deux éléments articulés pourront avantageusement faire saillie en dehors des saignées dans lesquelles ils sont logés, afin de conférer au briquet un aspect ornemental original et de faciliter sa préhension. Ils seront rendus solidaires du corps et du couvercle du briquet, par exemple, par vissage.

Le mécanisme d'ouverture/fermeture pourra être constitué d'une façon connue en soi de deux biellettes articulées entre elles et sur les deux éléments articulés, l'une des biellettes étant sollicitée par un moyen élastique de rappel tel qu'un ressort et la position de blocage correspondant à une position dans laquelle l'alignement des trois points d'articulation desdites biellettes est dépassé, la partie du système d'articulation solidaire dudit couvercle étant conformée de façon telle qu'en position ouverte du couvercle, elle est sollicitée par ledit moyen élastique de rappel.

Les dessins schématiques annexés illustrent diverses formes de mise en oeuvre de l'invention. Sur ces dessins:
La figure 1 est une coupe d'une première forme de réalisation du briquet, en position fermée, par un plan parallèle à ses plus grandes faces;
La figure 2 est une vue de dessus du briquet ;
La figure 3 est une vue en élévation, suivant la flèche F de la figure 1;
Les figures 4 et 5 sont deux vues analogues à la figure 3 de deux autres formes de réalisation de l'invention.

Le briquet représenté sur la figure 1 est d'un type connu à deux parties articulées entre elles, à savoir un corps 1 et un couvercle basculant 2. Conformément à l'invention le corps 1 et le couvercle 2 sont articulés entre eux par une pièce distincte comprenant deux branches 3 et 4 réunies par un axe d'articulation 5 et logées dans des saignées à section en U, respectivement 6 pour le corps 1 et 7 pour le couvercle 2, ces saignées étant ménagées dans la partie verticale arrière, à section étroite, de ces pièces. Une vis 8, accessible de l'extérieur, réunit la branche 3 et le corps 1, tandis qu'une vis 9, accessible de l'intérieur du couvercle 2, réunit celui-ci à la branche 4.

Pour bloquer le couvercle 2 en position ouverte, après pivotement à 90_{°} par rapport à la position représentée sur la figure 1, le corps et le couvercle sont réunis de façon connue par un système de biellettes 10 et 11, articulées entre elles en 12 et respectivement en 13 et 14 sur le corps 1 et le couvercle 2. Le verrouillage en position d'ouverture correspond au dépassement du point d'alignement des articulations 12, 13 et 14, et un ressort 15, logé dans un évidement 16 du corps 1, sollicite vers le haut par une tête 17 la biellette inférieure 10 articulée sur le corps 1.

Selon l'invention, la branche 4 du système d'articulation est conformée de façon telle, à sa partie inférieure 18, que la tête 17, poussée par le ressort 15 puisse venir y prendre appui en position ouverte du couvercle.

On notera que, dans la forme de réalisation représentée, les branches 3 et 4 du système d'articulation font saillie à l'arrière du briquet en dehors de leurs logements 6 et 7, ce qui facilite la préhension du briquet et lui confère un aspect original. Bien entendu, cette forme n'a pas de caractère limitatif et les figures 4 et 5 illustrent deux variantes de réalisation entrant dans le cadre de l'invention.

Dans le cas de la figure 4, la branche 4, du système d'articulation solidaire du couvercle 2' a une section transversale en T, dont la partie centrale est logée dans un évidement 6' de la face arrière du couvercle. Il en est de même, bien entendu, de l'autre branche articulée (non représentée) et du corps du briquet.

Dans la forme de réalisation de la figure 5, la branche 4" du système d'articulation a une section transversale en U et c'est une partie en saillie 20 du couvercle 2" qui vient se loger entre les branches du U.

On notera la facilité avec laquelle, dans toutes les variantes de réalisation du briquet conforme à l'invention, le système d'articulation peut être désolidarisé du corps et du couvercle du briquet, pour être remplacé, en cas de nécessité, sans changer les parties essentielles du briquet.

## Revendications

1. Briquet du type comportant un couvercle basculant (2) monté pivotant sur le corps (1) du briquet par l'intermédiaire de deux éléments (3, 4) solidaires respectivement dudit corps et dudit couvercle et articulés sur un axe de rotation (5), ledit couvercle étant maintenu en position de fermeture et en position d'ouverture, par un mécanisme sollicité par un moyen élastique (15, 16, 17), ledit mécanisme étant solidaire des deux éléments de façon à former un sous-ensemble et celui-ci étant fixé de façon amovible au moins sur le corps ou sur le couvercle, ce briquet étant caractérisé en ce que ledit mécanisme comprend deux biellettes (10,11) articulées entre elles, sur ledit corps (1) et sur ledit couvercle (2), la biellette (10) articulée sur ledit corps étant sollicitée par ledit moyen élastique (6), la position d'ouverture du couvercle correspondant au dépassement de l'alignement des articulations (12, 13, 14) desdites biellettes.

2. Briquet selon la revendication 1, caractérisé en ce que les deux éléments articulés (3, 4) sont réalisés en un métal d'une dureté supérieure à celle du métal dont sont constitués ledit corps (1) et ledit couvercle (2).

3. Briquet selon l'une des revendications 1 et 2, caractérise en ce que les deux éléments articulés (3, 4) sont logés dans des saignées (6, 7) ménagées dans le chant dudit corps (1) et dudit couvercle (2).

4. Briquet selon la revendication 3, caractérisé en ce que les deux éléments articulés sont suffisamment encastrés dans lesdites saignées (6, 7) pour que les extrémités de l'axe de rotation (5) soient dissimulées par les bords de celles-ci.

5. Briquet selon la revendication 4, caractérisé en ce que lesdits éléments articulés (3, 4) font saillie en dehors desdites saignées (6, 7).

6. Briquet selon l'une des revendications précédentes, caractérisé en ce que lesdits éléments articulés (3', 4') ont une section transversale en T, dont la partie centrale est logée dans une saignée (6') du chant du corps et dudit couvercle.

7. Briquet selon l'une des revendications précédentes, caractérisé en ce que lesdits éléments articulés (3', 4') ont une section transversale en U dans laquelle vient se loger une partie en saillie (20) dudit corps et dudit couvercle.

## Patentansprüche

1. Feuerzeug des Typs mit einem unter Zwischenschaltung zweier Elemente (3, 4) schwenkbar am Feuerzeuggehäuse (1) angelenkten Klappdeckel (2), wobei die Elemente mit dem Gehäuse und dem Deckel verbunden sind und um eine Rotationsachse (5) drehbar sind, wobei der Deckel in der Schließposition und in der Öffnungsposition über einen durch ein elastisches Mittel (15, 16, 17) belasteten Mechanismus gehalten wird, welcher Mechanismus mit den zwei Elementen derart verbunden ist, daß eine Untereinheit gebildet wird, welche lösbar wenigstens am Gehäuse oder am Deckel festgelegt ist, dadurch gekennzeichnet, daß der Mechanismus zwei gelenkig miteinander verbundene Schwingarme (10, 11) aufweist, welche gelenkig am Gehäuse (1) und am Deckel (2) angelenkt sind, wobei der am Gehäuse gelenkig angeordnete Schwingarm (10) durch das elastische Mittel (6) beaufschlagt wird und die Öffnungsposition des Deckels einem Überschreiten der ausgerichteten Lage der Gelenke (12, 13, 14) der Schwingarme entspricht.

2. Feuerzeug nach Anspruch 1, dadurch gekennzeichnet, daß die zwei drehbaren Elemente (3, 4) aus einem Metall größerer Härte als der Härte des Metalles, aus welchem das Gehäuse (1) und der Deckel (2) bestehen, ausgebildet ist.

3. Feuerzeug nach Anspruch 1 oder 2, dadurch gekennzeichnet, daß die zwei drehbaren Elemente (3, 4) in in der Schmalseite des Gehäuses (1) und des Deckels (2) ausgebildeten Einschnitten (6, 7) angeordnet sind.

4. Feuerzeug nach Anspruch 3, dadurch gekennzeichnet, daß die drehbaren Elemente ausreichend in den Einschnitten (6, 7) eingebettet sind, damit die Enden der Rotationsachse (5) durch die Kanten der Einschnitte abgedeckt werden.

5. Feuerzeug nach Anspruch 4, dadurch gekennzeichnet, daß die drehbaren Elemente (3, 4) über die Einschnitte (6, 7) vorragend angeordnet sind.

6. Feuerzeug nach einem der vorangehenden Ansprüche, dadurch gekennzeichnet, daß die drehbaren Elemente (3', 4') einen T-förmigen Querschnitt aufweisen, dessen zentraler Bereich in einem Einschnitt (6') der Schmalseite des Gehäuses und des Deckels angeordnet ist.

7. Feuerzeug nach einem der vorangehenden Ansprüche, dadurch gekennzeichnet, daß die drehbaren Elemente (3', 4') einen U-förmigen Querschnitt aufweisen, in welchem ein vorspringender Bereich (20) des Gehäuses und des Deckels zu liegen kommt.

## Claims

1. Lighter of the type comprising a lid (2) mounted for pivoting on the body (1) of the lighter by. means of two elements (3, 4) fast respectively with. said body and said lid and articulated for rotation on a pin (5), said lid being held in the closed position and in the open position by a mechanism urged by a resilient means (15, 16, 17), said mechanism being fast with two elements so as to form a sub-assembly which is fixed removably at least to the body or to the lid, this lighter being characterized in that said mechanism comprises two links (10, 11) articulated together, on said body (1) and on said lid (2), the link (10) articulated to said body being urged by said resilient means (6), the open position of the lid corresponding to the overshooting of the alignment of the articulations (12, 13, 14) of said links.

2. Lighter according to claim 1, characterized in that the two articulated elements (3, 4) are formed from a metal of a greater hardness than that of the metal from which said body (1) and said lid (2) are formed.

3. Lighter according to one of claims 1 and 2, characterized in that the two articulated elements (3, 4) are housed in grooves (6, 7) formed in the edge of said body and of said lid.

4. Lighter according to claim 3, characterized in that the two articulated elements are sufficiently embedded in said grooves (6, 7) so that the ends of the rotation pin (5) are hidden by the edges of the latter.

5. Lighter according to claim 4, characterized in that said articulated elements (3, 4) project outside said grooves (6, 7).

6. Lighter according to one of the preceding claims, characterized in that said articulated elements (3', 4') have a cross section in the form of a T, whose central portion is housed in a groove (6') on the side of the body and of said lid.

7. Lighter according to one of the preceding claims, characterized in that said articulated elements (3', 4') have a cross section in the form of a U in which is housed a projecting portion of said body and said lid.
